# EUROPÄISCHE PATENTSCHRIFT

(11) **EP 2 540 463 B1**
(45) Veröffentlichungstag und Bekanntmachung des Hinweises auf die Patenterteilung: **12.11.2014**
(21) Anmeldenummer: 12173332.3
(22) Anmeldetag: 25.06.2012
(51) Int. Cl.: B26D 1/547, B25B 11/00, B26B 27/00

(54) **Vorrichtung und Verfahren zum Durchtrennen des Klebewulstes von eingeklebten Scheiben**
Device and method for separating the adhesive beaded rim of fixed windows
Dispositif et méthode destiné au sectionnement du bourrelet adhésif de vitres collées

(30) Priorität: 27.06.2011 US 201161501336 P
(43) Veröffentlichungstag der Anmeldung: 02.01.2013
(73) Patentinhaber: Horvath, Iosif Robert, New Westminster, British Columbia V3M 3N5 (CA); Schmidt, Janos, Surrey, British Columbia V3T 4S6 (CA)
(72) Erfinder: Horvath, Iosif Robert, New Westminster, British Columbia V3M 3N5 (CA); Schmidt, Janos, Surrey, British Columbia V3T 4S6 (CA)
(74) Vertreter: Ruckh, Rainer Gerhard

(56) Entgegenhaltungen:
- EP-A2- 2 191 943
- WO-A1-2004/103748
- DE-U1- 29 711 291
- GB-A- 2 465 847
- US-A- 5 622 093
- US-A1- 2002 121 330
- US-A1- 2012 227 896

## Beschreibung

Die Erfindung betrifft eine Vorrichtung und ein Verfahren zum Herausschneiden einer Scheibe.

Die Scheibe ist in einer Umrahmung mittels einer Kleberaupe fixiert, wobei die Umrahmung insbesondere Bestandteil eines Kraftfahrzeugs ist.

Bekannte Vorrichtungen dieser Art verwenden als Mittel zum Durchtrennen der Kleberaupe Schneiddrähte.

Eine derartige Vorrichtung ist beispielsweise aus der DE 297 11 291 U1 bekannt. Das dort beschriebene Scheibentrenngerät dient zum Heraustrennen kraftschlüssig verklebter Scheiben von Kraftfahrzeugen, und umfasst ein Paar von Saugtellern, die an die herauszutrennende Scheibe ansetzbar sind. Weiterhin ist eine mit den Saugtellern über je einen Gelenkmechanismus schwenkbar verbundende Aufwickel-Vorrichtung zum Aufwickeln eines Schneiddrahtes vorgesehen. Der Schneiddraht wird auf der dem Scheibentrenngerät abgewandten Seite um die Außenkontur der Scheibe herumgelegt und mit wenigstens einem Ende durch die Verklebung hindurch und zu der Aufwickel-Vorrichtung geführt.

Der Gelenkmechanismus dient dazu, auch bei gewölbten Scheiben ein Anlegen des Schneiddrahtes so zu ermöglichen, dass dieser in einem geeigneten flachen Anstellwinkel zur Scheibenoberfläche verläuft. Die Ausbildung eines derartigen Gelenkmechanismus ist jedoch relativ aufwändig.

Ein Nachteil bei derartigen Vorrichtungen besteht generell darin, dass es bei der Verwendung von Schneiddrähten als Schneidmittel leicht zu Beschädigungen des Innenraums des Kraftfahrzeugs kommen kann. Generell besteht auch die Gefahr von Verletzungen der Bedienpersonen, die derartige Vorrichtungen nutzen.

Die EP 2 191 943 A2 betrifft eine Vorrichtung zum Durchtrennen eines Klebewulstes einer Scheibe, mit einer motorisch antreibbaren Wickeleinrichtung und mit einer Spule zum Aufwickeln eines Schneidmittels zum Durchtrennen des Klebewulstes. Die Wickeleinrichtung ist über eine Kupplung an einem an der Scheibeninnenseite festlegbaren Saugteller lösbar gehalten.

Der Erfindung liegt die Aufgabe zugrunde, eine Vorrichtung und ein Verfahren bereitzustellen, um mit geringem konstruktivem Aufwand ein sicheres und schnelles Herausschneiden von Scheiben zu ermöglichen.

Zur Lösung dieser Aufgabe sind die Merkmale der unabhängigen Ansprüche vorgesehen. Vorteilhafte Ausführungsformen und zweckmäßige Weiterbildungen der Erfindung sind in den abhängigen Ansprüchen beschrieben.

Die erfindungsgemäße Vorrichtung dient zum Herausschneiden einer mittels einer Kleberaupe in einer Umrahmung fixierten Scheibe und umfasst eine Werkzeugeinheit mit einen Vakuumsaugteller und ein Oberteil, welches am Vakuumsaugteller befestigt ist. Das Oberteil weist eine maschinell betätigbare Winde, auf welcher eine Trennschnur auf- und abrollbar gelagert ist und eine Umlenkrolle zur Führung der Trennschnur auf. Die Werkzeugeinheit weist ein auf dem Vakuumsaugteller angeordnetes Oberteil auf, welches ein über den Vakuumsaugteller hervorstehendes, im Höhenbereich des Vakuumsaugtellers verlaufendes und somit dicht oberhalb der Unterkante des Vakuumsaugtellers verlaufendes Kopfteil aufweist, daß tiefer als das restliche Oberteil liegt und an dessen Vorderende die Umlenkrolle drehbar gelagert ist. Die Werkzeugeinheit ist mit dem Vakuumsaugteller auf einer Oberfläche der Scheibe fixiert. Weiterhin ist ein Anker-Sauger vorgesehen, welcher auf einer Oberfläche der Scheibe fixiert ist. Die Trennschnur ist wenigstens an einer Einstichstelle durch die Kleberaupe geführt. Das freie Ende der Trennschnur ist an dem Anker-Sauger befestigt, wobei durch ein maschinelles Betätigen der Winde die Trennschnur an dieser aufgewickelt wird und dadurch die Kleberaupe durchtrennt.

Weiter betrifft die Erfindung ein entsprechendes Verfahren.

Besonders vorteilhaft ist die Umrahmung Bestandteil eines Kraftfahrzeugs, wobei die Scheibe eine Frontscheibe, Heckscheibe, Seitenscheibe oder Panoramascheibe im Dachbereich eines Kraftfahrzeugs ist.

Ein wesentlicher Vorteil der Erfindung besteht darin, dass zum Durchtrennen der Kleberaupe eine Trennschnur verwendet wird. Aufgrund der mittlerweile technisch realisierbaren Eigenschaften wird mit der Trennschnur ebenso wie mit einem Schneiddraht ein sicheres Durchtrennen der Kleberaupe ermöglicht. Im Vergleich zu Schneiddrähten bietet die Verwendung einer Trennschnur als zusätzliche Vorteile, dass Beschädigungen der Umrahmung oder generell des Innenraums eines Kraftfahrzeugs ausgeschlossen werden. Zudem besteht keine Verletzungsfahr für das Bedienpersonal.

Die erfindungsgemäß eingesetzte Trennschnur weist bei einem geringen Querschnitt eine hohe Stabilität und Festigkeit, insbesondere Reißfestigkeit auf, wodurch diese als Schneidmittel geeignet ist. Unter dem Begriff Schnur wird im Sinne der Erfindung jegliche strangartige, insbesondere faserstrangartige Struktur verstanden. Die Trennschnur besteht dabei bevorzugt aus einem reißfesten Kunststoff-Material, wie beispielsweise Polyethylen. Geeignete handelsübliche Materialien sind Spectra, Dyneema, Nylon.

Ein weiterer Vorteil der erfindungsgemäßen Vorrichtung besteht in deren einfachen Bedienbarkeit, wobei besonders vorteilhaft ist, dass diese von nur einer Person betätigt werden kann.

Hierzu muss die Bedienperson lediglich die Werkzeugeinheit und den Anker-Sauger in geeigneten Positionen auf eine Oberfläche der Scheibe aufsetzen. Je nachdem, ob die Werkzeugeinheit und der Anker-Sauger auf verschiedenen Oberflächen oder derselben Oberfläche der Scheibe befestigt werden, wird die Trennschnur an einer oder zwei Einstichstellen durch die Kleberaupe geführt. Die Einstichstellen können einfach und schnell mit mechanischen Durchstechwerkzeugen erzeugt werden.

Zum Durchtrennen der Kleberaupe muss dann lediglich die Trennschnur auf der Winde aufgewickelt werden. Dies erfolgt erfindungsgemäß maschinell derart, dass die Aufwicklung mit der erforderlichen Drehzahl erfolgt, so dass ein sicherer, einwandfreier Schneidvorgang mit der Trennschnur erzielt wird. Diese Drehzahl liegt vorteilhaft im Bereich von 0-500 U/min.

Besonders vorteilhaft ist an der Winde ein Anschlussmittel für einen mit einem Akkumulator betriebenen Bohrer oder Schrauber vorgesehen.

Mit derartigen sogenannten Akku-Bohrern oder Akku-Schraubern lässt sich der gewünschte Drehzahlbereich für ein Auf- und Abwickeln der Trennschnur realisieren.

Erfindungsgemäß weist die Werkzeugeinheit ein auf dem Vakuumsaugteller angeordnetes Oberteil auf, welches ein über den Vakuumsaugteller hervorstehendes, dicht oberhalb der Unterkante des Vakuumsaugtellers verlaufendes Kopfteil aufweist, an dessen Vorderende die Umlenkrolle drehbar gelagert ist. Das Kopfteil weist zwei in spitzem Winkel auf das Vorderende zulaufende Seitenkanten auf, wobei eine der Seitenkanten eine Ausrichtkante zur Ausrichtung der Werkzeugeinheit auf der Oberfläche der Scheibe ausbildet.

Das Oberteil besteht dabei bevorzugt aus einem Kunststoff-Spritzgussteil, welches kostengünstig herstellbar ist.

Durch die Anbringung der Umlenkrolle an dem Vorderende des Kopfteils wird eine Führung der Trennschnur derart erreicht, dass mit dieser ein einwandfreier, optimierter Schneidvorgang durchgeführt werden kann. Wesentlich hierbei ist zum einen, dass das Kopfteil dicht oberhalb der Unterkante des Vakuumsaugtellers positioniert ist. Damit wird unabhängig von der Scheibengeometrie bei Aufsetzen der Werkzeugeinheit mit dem Vakuumsaugteller auf der Scheibe ein flacher Anstellwinkel der Trennschnur zur Scheibe erreicht, was eine wesentliche Voraussetzung für einen einwandfreien Schneidvorgang ist. Weiterhin ist wesentlich, dass die Schneidkanten des Kopfteils in einem spitzen Winkel auf das Vorderende des Kopfteils zulaufen. Die Umlenkung der Trennschnur aus der Umlenkrolle im Bereich des Vorderendes des Kopfteils kann damit so erfolgen, dass beliebige Winkelstellungen der zum Anker-Sauger geführten Trennschnur erhalten werden, so dass eine geeignete Ausrichtung der Werkzeugeinheit zum Anker-Sauger zur Erzielung eines optimalen Schneidvorgangs ermöglicht wird.

Besonders vorteilhaft ist weiterhin, dass eine Seitenkante des Kopfteils eine Ausrichtkante bildet. Diese Ausrichtkante dient als Ausrichthilfe, mittels derer die Werkzeugeinheit auf einfache Weise in einer bestimmten Sollposition auf der Scheibe platziert und fixiert werden kann.

Gemäß einer zweckmäßigen Ausgestaltung der Erfindung ist an dem Kopfteil ein Führungsstift zur Führung der Trennschnur vorgesehen.

Dadurch wird ein unerwünschtes Führen der Trennschnur an Elementen des Oberteils, was zu unerwünschten Reibungskräften oder sogar einem Verkanten der Trennschnur führen kann, vermieden.

Weiterhin ist vorteilhaft, dass die Winde eine Welle aufweist, die in zwei in Abstand zueinander angeordneten Armen des Oberteils der Werkzeugeinheit gelagert ist. In Aufnahmen der Arme sind Lagerbuchsen zur Lagerung der Winde vorgesehen.

Die Lagerung der Winde ist somit platz- und kostensparend integriert. Zudem wird ein unerwünschtes Einklemmen der Trennschnur an den Längsenden der Winde vermieden.

Besonders vorteilhaft ist Welle gegen die Federkraft in einer Federscheibe an einem Arm des Oberteils gelagert.

Dadurch wird eine gewisse Reibungskraft, die auf die Winde wirkt, generiert, wodurch ein unkontrolliertes Auf- oder Abrollen der Trennschnur auf der Winde vermieden wird.

Das erfindungsgemäße Verfahren wird vorteilhaft derart durchgeführt, dass zum Durchtrennen der gesamten Kleberaupe die Werkzeugeinheit und/oder der

Anker-Sauger nacheinander in unterschiedlichen Positionen an der Scheibe befestigt werden. Für die einzelnen Positionen ist jeweils die Trennschnur wenigstens an einer Einstichstelle durch die Kleberaupe geführt und das freie Ende der Trennschnur an dem Anker-Sauger befestigt. Durch ein maschinelles Betätigen der Winde und ein dadurch bedingtes Aufwickeln der Trennschnur wird an der Winde ein durch die Positionen der Werkzeugeinheit und des Anker-Saugers vorgegebener Abschnitt der Klebraupe durchtrennt.

Besonders vorteilhaft wird das erfindungsgemäße Verfahren zum Heraustrennen von Scheiben in Kraftfahrzeugen eingesetzt.

Insbesondere beim Heraustrennen einer Windschutzscheibe eines Kraftfahrzeugs wird bei unveränderter Position des Anker-Saugers die Werkzeugeinheit nacheinander in den Eckbereichen der Windschutzscheibe fixiert, wobei die Ausrichtung der Werkzeugeinheit mittels der Ausrichtkante der Werkzeugeinheit kontrolliert wird.

Bei einem Einsatz des erfindungsgemäßen Verfahrens im Kraftfahrzeug-Bereich hat es sich als vorteilhaft erwiesen, dass die Werkzeugeinheit auf die Oberfläche an der Innenseite des Kraftfahrzeugs aufgesetzt wird. Der Anker-Sauger wird auf der Oberfläche an der Außenseite des Kraftfahrzeugs aufgesetzt. Die Trennschnur wird an nur einer Einstichstelle durch die Kleberaupe geführt.

Diese Anordnung ist besonders vorteilhaft für ein Heraustrennen einer Windschutzscheibe eines Kraftfahrzeugs.

Prinzipiell ist auch eine umgekehrte Anordnung, das heißt die Befestigung der Werkzeugeinheit an der Außenseite und des Anker-Saugers an der Innenseite der Scheibe möglich.

Generell sind auch Anwendungen denkbar, bei denen sowohl die Werkzeugeinheit als auch der Anker-Sauger an der Innen- oder Außenseite der Scheibe angebracht werden. Dann muss die Trennschnur zweimal durch die Kleberaupe geführt werden.

Das erfindungsgemäße Verfahren kann vorteilhaft dahingehend modifiziert beziehungsweise erweitert sein, dass mit diesem anstelle einer Scheibe ein anderes Teil, insbesondere eine Leiste, ein Emblem oder ein Spoiler eines Kraftfahrzeugs, herausgelöst wird.

Die Erfindung wird im Folgenden anhand der Zeichnungen erläutert. Es zeigen:
- Figur 1:: Draufsicht auf ein Ausführungsbeispiel einer Werkzeugeinheit als Bestandteil einer Vorrichtung zum Heraustrennen einer Scheibe.
- Figur 1a:: Variante der Anordnung von Figur 1.
- Figur 2:: Ansicht der Anordnung gemäß Figur 1 in der dort mit 2 bezeichneten Richtung.
- Figur 3:: Ansicht der Anordnung gemäß Figur 1 in der dort mit 3 bezeichneten Richtung.
- Figur 4:: Einzeldarstellung der Komponenten der Werkzeugeinheit gemäß Figur 1.
- Figur 5 - 8:: Darstellungen aller Komponenten der erfindungsgemäßen Vorrichtung in unterschiedlichen Phasen bei einem Heraustrennen einer Windschutzscheibe aus einem Kraftfahrzeug.
- Figur 9:: Detaildarstellung zu den Darstellungen gemäß Figuren 5 bis 8.

Die Figuren 1, 2, 3 und 4 zeigen eine Ausführungsform einer Werkzeugeinheit 1 als Bestandteil der erfindungsgemäßen Vorrichtung zum Herausschneiden einer Scheibe aus einer Umrahmung, die insbesondere Bestandteil eines Kraftfahrzeugs ist.

Die Werkzeugeinheit 1 umfasst einen Vakuumsaugteller 2 und ein auf dessen Oberseite aufgebrachtes Oberteil 3, welches in Form eines Kunststoff-Spritzgußteils ausgebildet ist. Das Oberteil 3 ist, wie Figur 4 zeigt, mit Schrauben 4 am Vakuumsaugteller 2 befestigt. Dem Vakuumsaugteller 2 sind ein Vakuum-Kolben 5 und eine Vakuum-Pumpe 6 zugeordnet. Der Vakuumsaugteller 2 dient zur Befestigung der Werkzeugeinheit 1 auf der Scheibe, wobei hierzu nach Aufsetzen des Vakuumsaugtellers 2 auf die Scheibe in dem so gebildeten Hohlraum zwischen dem Vakuumsaugteller 2 und der Scheibe mittels des Vakuum-Kolbens 5 und der Vakuum-Pumpe 6 ein Vakuum erzeugt wird. An der Oberseite des Vakuumsaugtellers 2 in dessen Randbereich befinden sich Laschen 7 zum Lösen des Vakuums, das heißt durch Ziehen an den Laschen 7 kann der Rand des Vakuumsaugtellers 2 etwas angehoben werden, das Vakuum wird dadurch aufgehoben und die Werkzeugeinheit 1 mit dem Vakuumsaugteller 2 kann von der Scheibe wieder abgehoben werden.

Der zentrale Bereich des Oberteils 3 bildet einen Griff aus, an dem eine Bedienperson die Werkzeugeinheit 1 aufnehmen kann. An einem Rand des Oberteils 3 sind zwei in Abstand zueinander parallel verlaufende und identisch ausgebildete Arme 8 vorgesehen. Zwischen diesen Armen 8 ist eine Winde 9 gelagert, deren Einzelteile in Figur 4 dargestellt sind. Die Winde 9 umfasst eine Welle 10, an deren längsseitigen Enden zwei Kreisscheiben 11 und zwei Anschlussstücke 12 anschließen. An ein Anschlussstück 12 schließt ein Anschlussmittel in Form eines hexagonalen Anschlusskopfs 13 an, wobei dieser vorwiegend ein 1/4 - Zoll Hexagonal-Kopf ist und somit ein standardisiertes Anschlussmittel ausbildet. Die Arme 8 weisen Aussparungen auf, in welche Lagerbuchsen 14 eingesetzt werden. Zur Ausbildung einer Drehlagerung werden die Anschlussstücke 12 in die Lagerbuchsen 14 eingesetzt. Weiterhin ist eine Federscheibe 15 vorgesehen, die zwischen einer Kreisscheibe 11 und einem Arm 8 eingesetzt wird. Mit der Federscheibe 15 wird eine Federkraft erzeugt, die ein unkontrolliertes Drehen der Winde 9 vermeidet. Bei der in den Armen 8 des Oberteils 3 gelagerten Winde 9 steht der Anschlusskopf 13 über die Außenseite des Arms 8 hervor. Somit kann dort eine motorisch getriebene Antriebseinheit angeschlossen werden, um die Winde maschinell zu betätigen, das heißt zu drehen.

Auf der Winde 9 ist eine Trennschnur 16 gelagert, die aus einem reißfesten Kunststoff-Material besteht. Ein freies Ende ist in einem Loch 10a im Zentrum der Welle 10 gelagert.

Das Oberteil 3 der Werkzeugeinheit 1 weist weiterhin ein Kopfteil 17 auf, das mit seinem Vorderende, an welchem eine Umlenkrolle 18 drehbar gelagert ist, über den Vakuumsaugteller 2 hervorsteht. Die Umlenkrolle 18 dient zur Umlenkung und Führung der Trennschnur 16.

Wie insbesondere aus Figur 2 ersichtlich, liegt das Kopfteil 17 tiefer als das restliche Oberteil 3, wobei das Kopfteil 17 im Höhenbereich des Vakuumsaugtellers 2 verläuft. Die horizontale Ebene der Umlenkrolle 18, innerhalb derer die Trennschnur 16 am Kopfteil 17 geführt ist, liegt somit dicht oberhalb dem unteren Rand des Vakuumsaugtellers 2 und damit dicht oberhalb der Oberfläche der Scheibe, auf welcher der Vakuumsaugteller 2 befestigt wird.

Das Kopfteil 17 weist zwei in spitzem Winkel auf dessen Vorderende zulaufende Seitenkanten auf. Eine Seitenkante bildet eine Ausrichtkante 19, die als Ausrichthilfe zur Ausrichtung der Werkzeugeinheit 1 in einer Sollposition auf der Scheibe dient. An der anderen Seitenkante befindet sich eine Schnurklemme 20, in welcher das nicht an der Winde 9 befestigte freie Ende der Trennschnur 16 eingeklemmt werden kann.

Figur 1a zeigt eine Variante der Werkzeugeinheit 1 gemäß Figur 1. Diese Variante unterscheidet sich von der Ausführungsform dadurch, dass am Oberteil 3 ein Führungsstift 21 als weiteres Mittel zur Führung der Trennschnur 16 vorgesehen ist. Weiterhin sind die Kreisscheiben 11 der Winde 9 vollständig in den Aussparungen der Arme 8 integriert.

Die Trennschnur 16 kann an der Umlenkrolle 18 so eingefädelt werden, dass die Trennschnur 16 bei Abrollen von der Winde 9 im oder entgegen dem Uhrzeigersinn geführt ist. Figur 1 zeigt eine Führung der Trennschnur 16 im Uhrzeigersinn. Figur 1a zeigt eine Führung der Trennschnur 16 entgegen dem Uhrzeigersinn. Bei dieser Anordnung verhindert der Führungsstift 21 einen direkten Kontakt der Trennschnur 16 mit Wandelementen des Oberteils 3.

Die Figuren 5 bis 8 zeigen die komplette erfindungsgemäße Vorrichtung bei Heraustrennen einer Scheibe in Form einer Windschutzscheibe 22 aus einer von Rahmenteilen der Karosserie eines Kraftfahrzeugs gebildeten Umrahmung. Dabei ist die Windschutzscheibe 22 mittels einer Kleberaupe 24 in der Umrahmung befestigt.

In Figur 5 ist der erste Verfahrensschritt zum Herausschneiden der Windschutzscheibe 22 aus der Umrahmung dargestellt. Die Werkzeugeinheit 1 gemäß den Figuren 1 bis 4 ist mit dem Vakuumsaugteller 2 an der Innenseite der Windschutzscheibe 22 befestigt, und zwar im Bereich der linken unteren Ecke der Windschutzscheibe 22. Die Ausrichtung der Werkzeugeinheit 1 erfolgt dadurch, dass die Ausrichtkante 19 der Werkzeugeinheit 1 relativ zur Umrahmung ausgerichtet wird.

Als weiterer Bestandteil der erfindungsgemäßen Vorrichtung wird auf der Außenseite der Windschutzscheibe 22 ein Anker-Sauger 25 befestigt. Dieser Anker-Sauger 25 weist einen umklappbaren Hebel 26 auf, wobei durch Umklappen des Hebels 26 in bekannter Weise ein Unterdruck generiert wird, mittels dessen der Anker-Sauger 25 an der Windschutzscheibe 22 befestigt wird. Weiterhin weist der Anker-Sauger 25 eine Befestigungsvorrichtung 27 auf, an welcher das freie Ende der Trennschnur 16 befestigt, insbesondere festgeklemmt werden kann.

Nach Befestigen der Werkzeugeinheit 1 an der Innenseite der Windschutzscheibe 22 und des Anker-Saugers 25 an der Außenseite der Windschutzscheibe 22 wird mit einem Durchstehwerkzeug 28 von einer Bedienperson eine Einstichstelle 29 in der Kleberaupe 24 erzeugt, die sich im Bereich der unteren rechten Ecke der Windschutzscheibe 22 befindet. Dann wird das freie Ende von der Bedienperson durch diese Einstichstelle 29 gefädelt und dann an der Befestigungsvorrichtung 27 des Anker-Saugers 25 befestigt. Diese Situation ist in Figur 5 dargestellt.

Danach erfolgt ein Schneidvorgang, das heißt ein Durchtrennen der Kleberaupe 24 im unteren Bereich der Windschutzscheibe 22 durch ein maschinelles Betätigen der Winde 9 und ein dadurch bedingtes Aufrollen der Trennschnur 16 auf der Winde 9. Hierzu wird, wie besonders deutlich die Detaildarstellung von Figur 9 zeigt, ein Akku-Bohrer 30, das heißt eine mittels Akkumulator betriebene Bohrmaschine, über einen Bohrspitzenhalter 31 an den Anschlusskopf der Winde 9 angeschlossen. Die Drehbewegung des Akku-Bohrers 30 wird so auf die Winde 9 übertragen, dass die Winde 9 mit einer Drehzahl von maximal 500 U/min gedreht und die Trennschnur 16 auf dieser aufgewickelt wird. Dadurch wird die Trennschnur 16 durch die Kleberaupe 24 gezogen, so dass die Kleberaupe 24 im Bereich des unteren Randes der Windschutzscheibe 22 durchtrennt wird.

Danach wird bei gleichbleibender Position des Anker-Saugers 25 die Werkzeugeinheit 1 in der in Figur 6 gezeigten Position an der Windschutzscheibe 22 befestigt, so dass dann in entsprechender Weise die Kleberaupe 24 im Bereich des linken Randes der Windschutzscheibe 22 durchtrennt wird.

Danach wird bei gleichbleibender Position des Anker-Saugers 25 die Werkzeugeinheit 1 in der in Figur 7 gezeigten Position an der Windschutzscheibe 22 befestigt, so dass dann in entsprechender Weise die Kleberaupe 24 im Bereich des oberen Randes der Windschutzscheibe 22 durchtrennt wird.

Schließlich wird bei gleichbleibender Position des Anker-Saugers 25 die Werkzeugeinheit 1 in der in Figur 6 gezeigten Position an der Windschutzscheibe 22 befestigt, so dass dann in entsprechender Weise der restliche Bereich der Kleberaupe 24 durchtrennt wird.

### Bezugszeichenliste

- (1): Werkzeugeinheit
- (2): Vakuumsaugteller
- (3): Oberteil
- (4): Schraube
- (5): Vakuum-Kolben
- (6): Vakuum-Pumpe
- (7): Lasche
- (8): Arm
- (9): Winde
- (10): Welle
- (10a): Loch
- (11): Kreisscheibe
- (12): Anschlussstück
- (13): Anschlusskopf
- (14): Lagerbuchse
- (15): Federscheibe
- (16): Trennschnur
- (17): Kopfteil
- (18): Umlenkrolle
- (19): Ausrichtkante
- (20): Schnurklemme
- (21): Führungsstift
- (22): Windschutzscheibe
- (24): Kleberaupe
- (25): Anker-Sauger
- (26): Hebel
- (27): Befestigungsvorrichtung
- (28): Durchstechwerkzeug
- (29): Einstichstelle
- (30): Akku-Bohrer
- (31): Bohrspitzenhalter

## Patentansprüche

1. Vorrichtung zum Herausschneiden einer mittels einer Kleberaupe (24) in einer Umrahmung fixierten Scheibe, mit einer Werkzeugeinheit (1) umfassend einen Vakuumsaugteller (2) und ein Oberteil (3), welches am Vakuumsaugteller (2) befestigt ist, wobei das Oberteil (3) eine maschinell betätigbare Winde (9), auf welcher eine Trennschnur (16) auf- und abrollbar gelagert ist und eine Umlenkrolle (18) zur Führung der Trennschnur (16) aufweist, **dadurch gekennzeichnet, dass** die Werkzeugeinheit (1) ein auf dem Vakuumsaugteller (2) angeordnetes Oberteil (3) aufweist, welches ein über den Vakuumsaugteller (2) hervorstehendes, im Höhenbereich des Vakuumsaugtellers (2) verlaufendes und somit dicht oberhalb der Unterkante des Vakuumsaugtellers (2) verlaufendes Kopfteil (17) aufweist, daß tiefer als das restliche Oberteil (3) liegt und an dessen Vorderende die Umlenkrolle (18) drehbar gelagert ist, wobei die Werkzeugeinheit (1) mit dem Vakuumsaugteller (2) auf einer Oberfläche der Scheibe fixierbar ist, dass ein Anker-Sauger (25) vorgesehen ist, welcher auf einer Oberfläche der Scheibe fixierbar ist, und dass die Trennschnur (16) wenigstens an einer Einstichstelle (29) durch die Kleberaupe (24) geführt ist und das freie Ende der Trennschnur (16) an dem Anker-Sauger (25) befestigt ist, wobei durch ein maschinelles Betätigen der Winde (9) die Trennschnur (16) an dieser aufgewickelt wird und dadurch die Kleberaupe (24) durchtrennt.

2. Vorrichtung nach Anspruch 1 , **dadurch gekennzeichnet, dass** die Trennschnur (16) aus einem reißfesten Kunststoff-Material besteht.

3. Vorrichtung nach einem der Ansprüche 1 oder 2, **dadurch gekennzeichnet, dass** das Kopfteil (17) zwei in spitzem Winkel auf das Vorderende zulaufende Seitenkanten aufweist, wobei eine der Seitenkanten eine Ausrichtkante (19) zur Ausrichtung der Werkzeugeinheit (1) auf der Oberfläche der Scheibe ausbildet.

4. Vorrichtung nach einem der Ansprüche 1 bis 3, **dadurch gekennzeichnet, dass** an dem Kopfteil (17) ein Führungsstift (21) zur Führung der Trennschnur (16) vorgesehen ist.

5. Vorrichtung nach einem der Ansprüche 1 bis 4, **dadurch gekennzeichnet, dass** die Winde (9) eine Welle (10) aufweist, die in zwei in Abstand zueinander angeordneten Armen (8) des Oberteils (3) der Werkzeugeinheit (1) gelagert ist.

6. Vorrichtung nach Anspruch 5, **dadurch gekennzeichnet, dass** die Welle (10) gegen die Federkraft einer Federscheibe (15) an einem Arm (8) des Oberteils (3) gelagert ist.

7. Vorrichtung nach einem der Ansprüche 5 oder 6, **dadurch gekennzeichnet, dass** in Aufnahmen der Arme (8) Lagerbuchsen zur Lagerung der Winde (9) vorgesehen sind.

8. Vorrichtung nach einem der Ansprüche 1 bis 7, **dadurch gekennzeichnet, dass** an der Winde (9) ein Anschlussmittel für einen mit einem Akkumulator betriebenen Bohrer oder Schrauber vorgesehen ist.

9. Vorrichtung nach Anspruch 8, **dadurch gekennzeichnet, dass** mittels des Bohrers oder Schraubers die Winde (9) mit einer Drehzahl von 0 bis 500 U/min gedreht wird.

10. Verfahren zum Herauslösen einer mittels einer Kleberaupe (24) in einer Umrahmung fixierten Scheibe, mittels einer Vorrichtung, mit einer Werkzeugeinheit (1), umfassend einen Vakuumsaugteller (2) und ein Oberteil (3), welches am Vakuumsaugteller (2) befestigt ist, wobei das Oberteil(3) eine maschinell betätigbare Winde (9), auf welcher eine Trennschnur (16) auf- und abrollbar gelagert ist und eine Umlenkrolle (18) zur Führung der Trennschnur (16) aufweist und mit einem Anker-Sauger (25), wobei die Werkzeugeinheit (1) ein auf dem Vakuumsaugteller (2) angeordnetes Oberteil (3) aufweist, welches ein über den Vakuumsaugteller (2) hervorstehendes, im Höhenbereich des Vakuumsaugtellers (2) verlaufendes und somit dicht oberhalb der Unterkante des Vakuumsaugtellers (2) verlaufendes Kopfteil (17) aufweist, daß tiefer als das restliche Oberteil (3) liegt und an dessen Vorderende die Umlenkrolle (18) drehbar gelagert ist, umfassend folgende Verfahrensschritte:
• Fixieren der Werkzeugeinheit (1) mittels des Vakuumsaugtellers (2) auf einer Oberfläche der Scheibe
• Fixieren des Anker-Saugers (25) auf einer Oberfläche der Scheibe
• Führen der Trennschnur (16) an wenigstens einer Einstichstelle (29) durch die Kleberaupe (24) und Befestigen des freien Endes der Trennschnur (16) an dem Anker-Sauger (25)
• Maschinelles Betätigen der Winde (9) und damit Aufrollen der Trennschnur (16) auf der Winde (9), wodurch die Trennschnur (16) die Kleberaupe (24) durchtrennt.

11. Verfahren nach Anspruch 10, **dadurch gekennzeichnet, dass** zum Durchtrennen der gesamten Kleberaupe (24) die Werkzeugeinheit (1) und/oder der Anker-Sauger (25) nacheinander in unterschiedlichen Positionen an der Scheibe befestigt werden, und dass für die einzelnen Positionen jeweils die Trennschnur (16) wenigstens an einer Einstichstelle (29) durch die Kleberaupe (24) geführt ist und das freie Ende der Trennschnur (16) an dem Anker-Sauger (25) befestigt wird und dann durch ein maschinelles Betätigen der Winde (9) und ein dadurch bedingtes Aufwickeln der Trennschnur (16) an der Winde (9) ein durch die Positionen der Werkzeugeinheit (1) und des Anker-Saugers (25) vorgegebener Abschnitt der Klebraupe durchtrennt wird.

12. Verfahren nach einem der Ansprüche 10 oder 11, **dadurch gekennzeichnet, dass** die Werkzeugeinheit (1) auf die Oberfläche an der Innenseite des Kraftfahrzeugs aufgesetzt wird, dass der Anker-Sauger (25) auf der Oberfläche an der Außenseite des Kraftfahrzeugs aufgesetzt wird, und dass die Trennschnur (16) an nur einer Einstichstelle (29) durch die Kleberaupe (24) geführt wird.

13. Verfahren nach Anspruch 12, **dadurch gekennzeichnet, dass** bei unveränderter Position des Anker-Saugers (25) die Werkzeugeinheit (1) nacheinander in den Eckbereichen der Windschutzscheibe (22) fixiert wird, wobei die Ausrichtung der Werkzeugeinheit (1) mittels der Ausrichtkante (19) der Werkzeugeinheit (1) kontrolliert wird.

14. Verfahren nach einem der Ansprüche 10 bis 13, **dadurch gekennzeichnet, dass** mit diesem eine Scheibe herausgelöst wird, welche eine Frontscheibe, Heckscheibe, Seitenscheibe oder Panoramascheibe im Dachbereich eines Kraftfahrzeugs ist und dass die Umrahmung Bestandteil eines Kraftfahrzeugs ist.

15. Verfahren nach einem der Ansprüche 11 bis 14, **dadurch gekennzeichnet, dass** mit diesem anstelle einer Scheibe ein anderes Teil, insbesondere ein Spoiler, ein Emblem oder eine Leiste eines Kraftfahrzeugs, abgelöst wird.

## Claims

1. Device for cutting out a pane fixed in a frame by means of an adhesive bead (24), comprising a tool unit, which comprises a vacuum suction plate (2) and an upper part (3), which is fastened to the vacuum suction plate (2), wherein the upper part (3) comprises a power actuable winding drum (9), on which a separating cord (16) is mounted to be able to be rolled up and unrolled, and a deflecting roller (18) for guiding the separating cord (16), **characterised in that** the tool unit (1) has an upper part (2), which is arranged on the vacuum suction plate (2) and which comprises a head part (17), which protrudes beyond the vacuum suction plate (2) and extends in the height region of the vacuum suction plate (2) and thus closely above the lower edge of the vacuum suction plate (2) and is deeper than the rest of the upper part (13) and at the front end of which the deflecting roller (18) is mounted to rotatable, wherein the tool unit (1) is fixable by the vacuum suction plate (2) on a surface of the pane, that an anchor sucker (25) is provided, which is fixable on a surface of the pane, and that the separating cord (16) is led at least at a puncture point (29) through the adhesive bead (24) and the free end of the separating cord (16) is fastened to the anchor sucker (25), wherein through power actuation of the winding drum (9) the separating cord (16) is wound up on this and thereby separates the adhesive bead (24).

2. Device according to claim 1, **characterised in that** the separating cord (16) consists of a tear-resistant plastics material.

3. Device according to one of claims 1 and 2, **characterised in that** the head part (17) has two side edges tapering at an acute angle to the front end, wherein one of the side edges forms an aligning edge (19) for aligning the tool unit (1) on the surface of the pane.

4. Device according any one of claims 1 to 3, **characterised in that** a guide pin (21) for guidance of the separating cord (16) is provided at the head part (17).

5. Device according to any one of claims 1 to 4, **characterised in that** the winding drum (9) comprises a shaft (10), which is mounted in two mutually spaced-apart arms (8) of the upper part (3) of the tool unit (1).

6. Device according to claim 5, **characterised in that** the shaft (10) is mounted on an arm (8) of the upper part (3) against the spring force of a spring washer (15).

7. Device according to one of claims 5 and 6, **characterised in that** bearing bushes for mounting the winding drum (9) are provided in receptacles of the arms (8).

8. Device according to any one of claims 1 to 7, **characterised in that** connecting means for a battery-operated drill or screwdriver are provided at the winding drum (9).

9. Device according to claim 8, **characterised in that** the winding drum (9) is rotated at a rotational speed of 0 to 500 rpms by means of the drill or screwdriver.

10. Device for detaching a pane fixed by means of an adhesive bead (24) in a frame, by means of a device, with a tool unit (1) comprising a vacuum suction plate (2) and an upper part (3), which is fastened to the vacuum suction plate (2), wherein the upper part (3) comprises a power actuable winding drum (9), on which a separating cord (16) is mounted to be able to be rolled up and unrolled, and a deflecting roller (18) for guiding the separating cord (16), and with an anchor sucker (25), wherein the tool unit (1) comprises an upper part (3), which is arranged on the vacuum suction plate (2) and which comprises a head part (17), which protrudes beyond the vacuum suction plate (2) and extends in the height region of the vacuum suction plate (2) and thus closely above the lower edge of the vacuum suction plate (2) and is deeper than the rest of the upper part (13) and at the front end of which the deflecting roller (18) is mounted to be rotatable, comprising the following method steps:
- fixing the tool unit (1) on a surface of the pane by means of the vacuum suction plate (2),
- fixing the anchor sucker (25) on a surface of the pane,
- leading the separating cord (16) at at least one puncture point (29) through the adhesive bead (25) and fastening the free end of the separating cord (16) to the anchor sucker (25) and
- power actuation of the winding drum (9) and thus rolling up the separating cord (16) on the winding drum (9), whereby the separating cord (16) separates the adhesive bead (24).

11. Method according to claim 10, **characterised in that** for separating the entire adhesive bead (24) the tool unit (1) and/or the anchor sucker (25) are fastened to the pane successively in different positions and that for the individual positions on each occasion the separating cord (16) is led through the adhesive bead (24) at least at a puncture point (29) and the free end of the separating cord (16) is fastened to the anchor sucker (25) and then through power actuation of the winding drum (9) and thereby-caused winding up of the separating cord (16) on the winding drum (9) a section of the adhesive bead defined by the positions of the tool unit (1) and the anchor sucker (25) is separated.

12. Method according to one of claims 10 and 11, **characterised in that** the tool unit (1) is placed on the surface on the inside of the motor vehicle, that the anchor sucker (25) is placed on the surface on the outside of the motor vehicle and that the separating cord (16) is led through the adhesive bead (24) at only one puncture point (29).

13. Method according to claim 12, **characterised in that** with an unchanged position of the anchor sucker (25) the tool unit (1) is fixed in the corner regions of the windscreen pane (22) in succession, wherein the alignment of the tool unit (1) is checked by means of the aligning edge (19) of the tool unit (1).

14. Method according to any one of claims 10 to 13, **characterised in that** by this method a pane is detached which is a front pane, tail pane, side pane or panoramic pane in the roof area of the a motor vehicle and that the frame is a component of a motor vehicle.

15. Method according to any one of claims 11 to 14, **characterised in that** by this method instead of a pane another part, particularly a spoiler, an emblem or a strip of a motor vehicle, is detached.

## Revendications

1. Dispositif dévolu à la dépose d'une vitre bloquée à demeure dans un encadrement au moyen d'une chenille d'adhésif (24), muni d'une unité d'outillage (1) comprenant un disque à ventouse (2) et une partie supérieure (3) fixée audit disque à ventouse (2), ladite partie supérieure (3) comportant un dévidoir (9) à actionnement automatique, sur lequel un cordon séparateur (16) est stocké avec faculté d'enroulement et de déroulement, et un galet de renvoi (18) conçu pour guider ledit cordon séparateur (16), **caractérisé par le fait que** l'unité d'outillage (1) présente une partie supérieure (3) implantée sur le disque à ventouse (2) et pourvue d'une partie frontale (17) qui fait saillie au-delà dudit disque à ventouse (2), s'étend dans la région couvrant la hauteur dudit disque à ventouse (2) en étant située, par conséquent, à une faible distance au-dessus de l'arête inférieure dudit disque à ventouse (2), occupe un emplacement plus bas que celui du reste de ladite partie supérieure (3), et à l'extrémité antérieure de laquelle le galet de renvoi (18) est monté à rotation, ladite unité d'outillage (1) pouvant être bloquée à demeure sur une surface de la vitre, par ledit disque à ventouse (2) ; **par le fait qu'**il est prévu une ventouse d'ancrage (25) pouvant être bloquée à demeure sur une surface de ladite vitre ; et **par le fait que** le cordon séparateur (16) est engagé dans la chenille d'adhésif (24) en au moins une zone d'entaillage (29), et l'extrémité libre dudit cordon séparateur (16) est fixée à ladite ventouse d'ancrage (25), ledit cordon séparateur (16) étant enroulé sur le dévidoir (9) par actionnement automatique de ce dernier, et dissociant ainsi ladite chenille d'adhésif (24).

2. Dispositif selon la revendication 1, **caractérisé par le fait que** le cordon séparateur (16) est constitué d'un matériau synthétique résistant à l'arrachement.

3. Dispositif selon l'une des revendications 1 ou 2, **caractérisé par le fait que** la partie frontale (17) présente deux arêtes latérales convergeant à angle aigu vers l'extrémité antérieure, l'une desdites arêtes latérales matérialisant une arête d'orientation (19) conçue pour orienter l'unité d'outillage (1) sur la surface de la vitre.

4. Dispositif selon l'une des revendications 1 à 3, **caractérisé par le fait qu'**un téton de guidage (21), affecté au guidage du cordon séparateur (16), est prévu sur la partie frontale (17).

5. Dispositif selon l'une des revendications 1 à 4, **caractérisé par le fait que** le dévidoir (9) présente un arbre (10), monté dans deux bras (8) de la partie supérieure (3) de l'unité d'outillage (1) qui sont placés à distance l'un de l'autre.

6. Dispositif selon la revendication 5, **caractérisé par le fait que** l'arbre (10) est monté sur un bras (8) de la partie supérieure (3), en opposition à la force d'élasticité d'une rondelle élastique (15).

7. Dispositif selon l'une des revendications 5 ou 6, **caractérisé par le fait que** des douilles de portée, affectées au montage du dévidoir (9), sont prévues dans des logements des bras (8).

8. Dispositif selon l'une des revendications 1 à 7, **caractérisé par le fait qu'**un moyen de raccordement, dédié à une perceuse ou à une visseuse actionnée à l'aide d'un accumulateur, est prévu sur le dévidoir (9).

9. Dispositif selon la revendication 8, **caractérisé par le fait que** le dévidoir (9) est animé d'une rotation, au moyen de la perceuse ou de la visseuse, avec une vitesse angulaire de 0 à 500 tr/min.

10. Procédé dévolu à la dépose d'une vitre bloquée à demeure dans un encadrement au moyen d'une chenille d'adhésif (24), à l'aide d'un dispositif composé d'une unité d'outillage (1) comprenant un disque à ventouse (2) et une partie supérieure (3) fixée audit disque à ventouse (2), ladite partie supérieure (3) comportant un dévidoir (9) à actionnement automatique, sur lequel un cordon séparateur (16) est stocké avec faculté d'enroulement et de déroulement, et un galet de renvoi (18) conçu pour guider ledit cordon séparateur (16), ainsi que d'une ventouse d'ancrage (25), sachant que ladite unité d'outillage (1) présente une partie supérieure (3) implantée sur le disque à ventouse (2) et pourvue d'une partie frontale (17) qui fait saillie au-delà dudit disque à ventouse (2), s'étend dans la région couvrant la hauteur dudit disque à ventouse (2) en étant située, par conséquent, à une faible distance au-dessus de l'arête inférieure dudit disque à ventouse (2), occupe un emplacement plus bas que celui du reste de ladite partie supérieure (3), et à l'extrémité antérieure de laquelle le galet de renvoi (18) est monté à rotation, comprenant les étapes opératoires suivantes :
• blocage à demeure de l'unité d'outillage (1) sur une surface de la vitre, au moyen du disque à ventouse (2),
• blocage à demeure de la ventouse d'ancrage (25) sur une surface de ladite vitre,
• engagement du cordon séparateur (16) dans la chenille d'adhésif (24), en au moins une zone d'entaillage (29), et fixation de l'extrémité libre dudit cordon séparateur (16) à ladite ventouse d'ancrage (25),
• actionnement automatique du dévidoir (9) se traduisant par un enroulement dudit cordon séparateur (16) sur ledit dévidoir (9), d'où il résulte que ledit cordon séparateur (16) dissocie ladite chenille d'adhésif (24).

11. Procédé selon la revendication 10, **caractérisé par le fait que** l'unité d'outillage (1) et/ou le disque à ventouse (2) est/sont successivement fixé(e)(s) à la vitre en différents emplacements, en vue de dissocier l'intégralité de la chenille d'adhésif (24) ; et **par le fait qu'**aux emplacements individuels respectifs, le cordon séparateur (16) est engagé dans ladite chenille d'adhésif (24) en au moins une zone d'entaillage (29), et l'extrémité libre dudit cordon séparateur (16) est fixée à la ventouse d'ancrage (25), puis un segment de ladite chenille d'adhésif, préétabli par les emplacements de ladite unité d'outillage (1) et de ladite ventouse d'ancrage (25), est détaché par un actionnement automatique du dévidoir (9) et par un enroulement consécutif du cordon séparateur (16) sur ledit dévidoir (9).

12. Procédé selon l'une des revendications 10 ou 11, **caractérisé par le fait que** l'unité d'outillage (1) est mise en place, sur la surface, à la face intérieure du véhicule automobile ; **par le fait que** la ventouse d'ancrage (25) est mise en place, sur la surface, à la face extérieure dudit véhicule automobile ; et **par le fait que** le cordon séparateur (16) est engagé dans la chenille d'adhésif (24) en une unique zone d'entaillage (29).

13. Procédé selon la revendication 12, **caractérisé par le fait que**, l'emplacement de la ventouse d'ancrage (25) demeurant inchangé, l'unité d'outillage (1) est successivement bloquée à demeure dans les zones d'angle du pare-brise (22), l'orientation de ladite unité d'outillage (1) étant alors contrôlée au moyen de l'arête (19) d'orientation de ladite unité d'outillage (1).

14. Procédé selon l'une des revendications 10 à 13, **caractérisé par le fait que** ledit procédé assure la dépose d'une vitre se présentant comme une vitre frontale, une lunette arrière, une vitre latérale ou une vitre panoramique située dans la zone du pavillon d'un véhicule automobile ; et **par le fait que** l'encadrement fait partie intégrante d'un véhicule automobile.

15. Procédé selon l'une des revendications 11 à 14, **caractérisé par le fait que** ledit procédé assure la dépose d'un élément autre qu'une vitre, en particulier d'un aileron déflecteur, d'un emblème ou d'un jonc d'un véhicule automobile.
